# EUROPÄISCHE PATENTSCHRIFT

(11) **EP 1 852 578 B1**
(45) Veröffentlichungstag und Bekanntmachung des Hinweises auf die Patenterteilung: **31.12.2008**
(21) Anmeldenummer: 07005224.6
(22) Anmeldetag: 14.03.2007
(51) Int. Cl.: F01M 11/00, F02F 7/00

(54) **Als Hohlkörper ausgebildete Ölwanne**
Oil sump
Carter d'huile

(30) Priorität: 05.05.2006 DE 102006020881
(43) Veröffentlichungstag der Anmeldung: 07.11.2007
(73) Patentinhaber: DEUTZ Aktiengesellschaft, 51149 Köln (DE)
(72) Erfinder: Toonen, Johannes-Wilhelm, 51766 Engelskirchen (DE); Nenno, Horst-Josef, 53909 Zülpich-Bürvenich (DE)

(56) Entgegenhaltungen:
- EP-A- 1 614 868
- EP-A- 1 688 595
- WO-A-02/22427

## Beschreibung

Die Erfindung betrifft eine Ölwanne für eine Brennkraftmaschine mit einem Kurbeltrieb und einem Kurbelgehäuse, wobei die Ölwanne mit einer umlaufenden Flanschfläche unter Einbeziehung einer umlaufenden Dichtfläche an das Kurbelgehäuse der Brennkraftmaschine angeschraubt ist, wobei die Ölwanne als Träger ausgeführt ist, sowie eine erste dem Kurbeltrieb zugewandte, das Öl enthaltende Seite und eine der ersten Seite gegenüberliegende zweite Seite aufweist.

Eine derartige Ölwanne ist aus der WO 02/22427 A2 bekannt. Diese Ölwanne weist einen parallel zu der Achse der Kurbelwelle der Brennkraftmaschine verlaufenden Kanal auf, in die eine Welle eingesteckt werden kann. Diese Welle ist mit einem Differenzial verbunden, das über seitliche Öffnungen in der Ölwanne mit den Antriebsachsen der vorderen Achse eines landwirtschaftlichen Gerätes verbunden ist. Weiterhin weist die Ölwanne Anlenkvorrichtungen für die die Räder der Vorderachse tragende Querlenker auf.

Eine ähnliche Ölwanne ist aus der nicht vorveröffentlichten EP 1 688 595 A3 bekannt. Auch diese Ölwanne weist einen durchgehenden Kanal auf, durch den eine Achse hindurchgesteckt werden kann. Dieser Kanal entspricht grundsätzlich dem Kanal der WO 02/22427 A2. Unterhalb des Kanals ist eine Ausnehmung in die Ölwanne eingelassen, wobei in die Ausnehmung Verrohrungen und/oder Verkabelungen, gegebenenfalls von einem Deckel verschlossen, geschützt einsetzbar sind.

Eine weitere Ölwanne ist aus der DE 42 42 513 A1 bekannt. Diese Ölwanne ist aus einem Eisenwerkstoff gegossen und weist als Besonderheit eine Ölfiltermatte auf, die in einem Ausführungsbeispiel im Bereich der Flanschfläche den Ölraum des Kurbelgehäuses von dem Ölraum der Ölwanne trennt. Dadurch soll das in die Ölwanne zurückfließende Öl gereinigt werden.

Der Erfindung liegt die Aufgabe zugrunde, eine Ölwanne für den Einsatz einer Brennkraftmaschine im Bereich der landwirtschaftlichen Technik bereitzustellen.

Diese Aufgabe wird dadurch gelöst, dass die zweite Seite als Hohlkörper ausgebildet ist und dass an den Hohlkörper unter Bildung eines sich über die gesamte Länge der Ölwanne erstreckenden, durchgehenden Freiraumes eine Versteifungsplatte angebracht ist. Zunächst einmal wird durch den Hohlkörper der Ölwanne die Biege- und Torsionssteifigkeit des Gesamtsystems Brennkraftmaschine erhöht, wodurch es möglich ist, das Kurbelgehäuse zu entlasten. Zudem kann aufgrund des Hohlkörpers eine Antriebswelle sehr dicht an der Ölwanne vorbei beziehungsweise durch die Ölwanne hindurch geführt werden, wodurch die Lage des Gesamtschwerpunkts einer landwirtschaftlichen Maschine verbessert wird. Durch die an dem Hohlkörper angebrachte Versteifungsplatte wird eine weitere Erhöhung der Biege- und Torsionssteifigkeit der Ölwanne und damit des Gesamtsystems erreicht.

In weiterer Ausgestaltung der Erfindung ist die Versteifungsplatte an den unteren Teil eines U-förmig ausgebildeten Freiraumes angebracht. Dies hat den Vorteil, dass eine Antriebswelle, die durch den durch Hohlkörper und Versteifungsplatte gebildeten Freiraum läuft, auch nach dem Einbau der Verbrennungskraftmaschine in eine Arbeitsmaschine montiert bzw. demontiert werden kann, ohne die Verbrennungskraftmaschine beziehungsweise sonstige Teile hierfür ausbauen zu müssen.

In Weiterbildung der Erfindung weist die mit dem Hohlkörper verbundene Versteifungsplatte eine Verrippung auf, wodurch eine Gewichtseinsparung unter Beibehaltung einer großen Biege- und Torsionssteifigkeit erreicht wird. Außerdem kann hierdurch Material eingespart werden.

In weiterer Ausgestaltung der Erfindung ragt die Versteifungsplatte über mindestens eine der gegenüberliegenden Stirnseiten der Ölwanne hinaus. Hierdurch wird in Bezug auf die Tragfähigkeit einer Verbindung der Verbrennungskraftmaschine mit weiteren Teilen der Arbeitsmaschine, wie z. B. dem Getriebe, eine Verbesserung erzielt.

In Weiterbildung der Erfindung ist zwischen Ölwanne und Kurbelgehäuse zumindest in einem Teilabschnitt eine Dichtung angebracht. Dadurch wird verhindert, dass sich in durch Biegung und Torsion hochbelasteten Zonen Spalte zwischen Ölwanne und Kurbelgehäuse ausbilden, die dann zu Undichtigkeiten führen.

In weiterer Ausgestaltung der Erfindung ist an der Dichtfläche zwischen Ölwanne und Kurbelgehäuse eine umlaufende Schräge angebracht, wodurch ein vor der Montage von Ölwanne und Kurbelgehäuse aufgebrachtes Dichtmittel bzw. eine Dichtmasse bei der Montage einen Dichtmittelkeil ausbildet. Hierdurch wird eine sichere und zuverlässige Abdichtung der Bauteile erreicht.

In Weiterbildung der Erfindung weist die Ölwanne im Bereich der Flanschflächen Querrippen auf. Diese sind so angeordnet, dass sie bei einer an das Kurbelgehäuse angeschraubten Ölwanne unterhalb der Kurbelwellenhauptlager und entsprechend deren Anzahl vorliegen. Dabei können die Kurbelwangen mit Hubzapfen und den daran befestigten Pleueln in die Zwischenräume eintauchen. Dadurch ist es möglich, die Anschraubfläche sehr nahe an den Kurbelwellenhauptlagerdeckel heranzulegen, was zu einer weiteren Optimierung der Biege- und Torsionssteifigkeit führt und zudem die akustischen Eigenschaften verbessert.

In weiterer Ausgestaltung der Erfindung sind die Querrippen einstückig mit der Ölwanne gegossen. Dabei wird eine gute Formbarkeit der Gussform durch die zuvor beschriebenen Freiräume zwischen den einzelnen Querrippen möglich.

In Weiterbildung der Erfindung weisen die sich gegenüberliegenden Stirnseiten der Ölwanne Anschraubflächen auf. Dabei ragen diese Anschraubflächen in einer weiteren Ausgestaltung der Erfindung über die Längsseiten der Ölwanne hinaus. In einer Weiterbildung der Erfindung ist insbesondere dieser über die Längsseiten hinausragende Teil über Rippen abgestützt. Hierbei sind den Anschraubflächen mehrere, über die Höhe der jeweiligen Längsseite angeordnete Rippen zugeteilt, wobei die Länge der Rippen entsprechend der Belastung an der jeweiligen Stelle ausgebildet ist.

In weiterer Ausgestaltung der Erfindung ist die Ölwanne aus einem Eisenwerkstoff gegossen. Hierdurch ist eine leichtere Fertigung der Ölwanne gegeben.

In Weiterbildung der Erfindung ist in die Ölwanne eine Ölansaugleitung eingegossen. Die Ölansaugleitung mündet im Bereich einer Stirnseite der Ölwanne in die Flanschfläche. Bei einer Montage von Ölwanne und Kurbelgehäuse wird hierüber eine weiterführende Verbindung zur Ölpumpe der Verbrennungskraftmaschine hergestellt. Die Ölansaugleitung ist bis in die Mitte der Bodenwand der Ölwanne geführt und weist dort einen Eingangstrichter mit Sieb auf.

Weitere vorteilhafte Ausgestaltungen der Erfindung sind der Zeichnungsbeschreibung zu entnehmen, in der ein in den Figuren dargestelltes Ausführungsbeispiel der Erfindung näher beschrieben ist.

Es zeigen:
- Fig. 1: eine perspektivische Ansicht auf die kurbelgehäuseseitige Flanschfläche der Ölwanne mit Versteifungsplatte,
- Fig. 2: eine perspektivische Seitenansicht der Ölwanne mit Versteifungsplatte,
- Fig. 3: eine perspektivische Ansicht auf den Hohlkörper der Ölwanne ohne Versteifungsplatte und
- Fig. 4: eine perspektivische Ansicht der Versteifungsplatte mit Verrippung.

Die Ölwanne 1 gemäß Fig. 1 ist für den Betrieb einer selbstzündenden Verbrennungskraftmaschine beispielsweise im Hubraumbereich zwischen 4 und 7 I ausgebildet, die bei der Verwendung der Verbrennungskraftmaschine z. B. in einem Schlepper verbaut wird. Die Ölwanne 1 ist für diesen Einsatzfall besonders biege- und torsionssteif ausgebildet, wobei das Gewicht der Ölwanne 1 im Bereich von 270 kg angesiedelt ist. Durch die im Folgenden aufgeführten Details der Ölwanne 1 übernimmt diese beinahe die gesamte Tragfunktion für die bei dem Verbau der Verbrennungsmaschine zwischen Getriebe und Vorderachsträger in einem Schlepper anfallende Belastung. Dadurch ist es möglich, ein Kurbelgehäuse aus dem normalen Automotivbereich zu verwenden, das gewichtsmäßig leichter ausgeführt ist und keine entsprechenden Versteifungen aufweist. Die Ölwanne 1 ist aus einem Eisenwerkstoff gegossen und über eine Flanschfläche 2 mit dem Kurbelgehäuse der Verbrennungskraftmaschine unter Verwendung einer entsprechenden Dichtfläche verschraubt. Die Flanschfläche 2 weist zudem eine umlaufende innenliegende Schräge 7 auf. Im Bereich dieser Schräge 7 wird vor der Montage der Ölwanne 1 ein pastenförmiges Dichtmittel aufgetragen, das bei der Verbindung von Ölwanne 1 und Kurbelgehäuse in die Schräge 7 gedrückt wird und diese abdichtet. An sehr hochbelasteten Bereichen, wie z. B. im Bereich des Vorderachsträgers, ist zusätzlich eine als Dichtschnur ausgebildete Dichtung 6 eingebracht. Hierfür ist in der Flanschfläche 2 zusätzlich eine entsprechende Aussparung vorgesehen. Die erste Seite 3a der Ölwanne 1, die das Motoröl enthält, verfügt im Bereich der Flanschfläche 2 über Querrippen 8, die die beiden Längsseiten 11a und 11b der Ölwanne 1 verbinden und in deren Zwischenräumen die Kröpfungen der Kurbelwelle mitsamt den Pleueln eintauchen. Die Stirnseiten 9a und 9b der Ölwanne 1 weisen zudem die Anschraubflächen 10a, 10b, 10c und 10d auf, an denen das Getriebe und der Vorderachsträger angeschraubt werden können. Diese Anschraubflächen 10a, 10b, 10c und 10d ragen seitlich über die an die Stirnseiten 9a und 9b angrenzenden Längsseiten 11a und 11b hinaus. Auf der Stirnseite 9b sind die Anschraubflächen 10c und 10d außerdem über Rippen 12 zu den Längsseiten 11a und 11b abgestützt. Im Ausführungsbeispiel weisen die Anschraubflächen 10c und 10d jeweils drei Rippen 12 auf, über welche sie sich gegenüber den Seitenflächen 11a und 11b abstützen. In die Ölwanne 1 ist eine Ölansaugleitung 13 eingegossen, die in die Flanschfläche 2 mündet.

Die an der zweiten, als Hohlkörper ausgeführten Seite 3b der Ölwanne 1 (Fig. 2) befestigte Versteifungsplatte 4 weist zur Gewichtseinsparung unter Beibehaltung einer hohen Biege- und Torsionsfestigkeit eine Verrippung 5 auf und ist bedarfsweise montierbar. Das Gewicht der Versteifungsplatte 4 liegt im Bereich von 60 kg. Es ist zudem denkbar, diese Versteifungsplatte 4 auch als massive Platte auszuführen.

In Fig. 4 ist eine weitere Variante der Versteifungsplatte 4 zu sehen. In diesem Ausführungsdetail weist die Versteifungsplatte 4 in Richtung des anzubringenden Getriebes eine Verlängerung mit zusätzlichen Verbindungspunkten auf. Die Aussparung in der Mitte der Verlängerung ist aus Platzgründen für das dort befindliche Kardangelenk getroffen. Eine zusätzliche Bohrung 14b in der Versteifungsplatte 4 ermöglicht das Erreichen der Ölablassbohrung 14a der Ölwanne 1. Eine entsprechende Ölablassbohrung 16 ist auch im Bereich der Längsseite 11a angebracht. Diese ist allerdings für das Ablassen des für das Einfahren der Verbrennungskraftmaschine nach der Montage benötigten Öls vorgesehen. Die Längsseite 11b weist eine Anschraubfläche 15 für einen Öleinfüllstutzen auf.

### Bezugszeichenliste

- 1: Ölwanne
- 2: Flanschfläche
- 3a: Erste Seite
- 3b: Zweite Seite
- 4: Versteifungsplatte
- 5: Verrippung
- 6: Dichtung
- 7: umlaufende Schräge
- 8: Querrippe
- 9a, 9b: Stirnseite
- 10a, 10b, 10c, 10d: Anschraubfläche
- 11a, 11b: Längsseite
- 12: Rippe
- 13: Ölansaugleitung
- 14a: Ölablassbohrung
- 14b: Bohrung
- 15: Anschraubfläche
- 16: Ölablassbohrung

## Patentansprüche

1. Ölwanne für eine Brennkraftmaschine mit einem Kurbeltrieb und einem Kurbelgehäuse, wobei die Ölwanne (1) mit einer umlaufenden Flanschfläche (2) unter Einbeziehung einer umlaufenden Dichtfläche an das Kurbelgehäuse der Brennkraftmaschine angeschraubt ist, wobei die Ölwanne (1) als Träger ausgeführt ist, sowie eine erste dem Kurbeltrieb zugewandte, das Öl enthaltende Seite (3a) und eine der ersten Seite gegenüberliegende zweite Seite (3b) aufweist,
***dadurch gekennzeichnet, dass*** die zweite Seite (3b) als Hohlkörper ausgebildet ist und dass an den Hohlkörper unter Bildung eines sich über die gesamte Länge der Ölwanne (1) erstreckenden, durchgehenden Freiraumes eine Versteifungsplatte (4) angebracht ist.

2. Ölwanne nach Anspruch 1,
***dadurch gekennzeichnet, dass*** die Versteifungsplatte (4) an den unteren Enden eines U-förmigen Freiraumes angebracht ist.

3. Ölwanne nach Anspruch 1 oder 2,
***dadurch gekennzeichnet, dass*** die mit dem Hohlkörper verbundene Versteifungsplatte (4) eine Verrippung (5) aufweist.

4. Ölwanne nach einem der vorherigen Ansprüche,
***dadurch gekennzeichnet, dass*** die Versteifungsplatte (4) über mindestens eine der gegenüberliegenden Stirnseiten (9a, 9b) der Ölwanne (1) hinaus verlängert ist.

5. Ölwanne nach einem der vorherigen Ansprüche,
***dadurch gekennzeichnet, dass*** zwischen Ölwanne (1) und Kurbelgehäuse zumindest in einem Teilabschnitt eine Dichtung (6) angebracht ist.

6. Ölwanne nach einem der vorherigen Ansprüche,
***dadurch gekennzeichnet, dass*** an der Dichtfläche zwischen Ölwanne (1) und Kurbelgehäuse eine umlaufende Schräge (7) angebracht ist.

7. Ölwanne nach einem der vorherigen Ansprüche,
***dadurch gekennzeichnet, dass*** die Ölwanne (1) im Bereich der Flanschfläche (2) Querrippen (8) aufweist.

8. Ölwanne nach Anspruch 7,
***dadurch gekennzeichnet, dass*** die Querrippen (8) einstückig mit der Ölwanne (1) gegossen sind.

9. Ölwanne nach einem der vorherigen Ansprüche,
***dadurch gekennzeichnet, dass*** die gegenüberliegenden Stirnseiten (9a, 9b) der Ölwanne (1) Anschraubflächen (10a, 10b, 10c, 10d) aufweisen.

10. Ölwanne nach Anspruch 9,
***dadurch gekennzeichnet, dass*** die Anschraubflächen (10a, 10b, 10c, 10d) seitlich über die an die Stirnseiten (9a, 9b) angrenzenden Längsseiten (11a, 11 b) hinausragen.

11. Ölwanne nach Anspruch 10,
***dadurch gekennzeichnet, dass*** die Anschraubflächen (10a, 10b, 10c, 10d) über Rippen (12) zu den Längsseiten (11a, 11 b) abgestützt sind.

12. Ölwanne nach einem der vorherigen Ansprüche,
***dadurch gekennzeichnet, dass*** die Ölwanne (1) aus einem Eisenwerkstoff gegossen ist.

13. Ölwanne nach einem der vorherigen Ansprüche,
***dadurch gekennzeichnet, dass*** in die Ölwanne (1) eine Ölansaugleitung (13) eingegossen ist.

## Claims

1. Oil sump for an internal combustion engine having a crank drive and having a crankcase, with the oil sump (1) being screwed with an encircling flange surface (2) including an encircling sealing surface to the crankcase of the internal combustion engine, with the oil sump (1) being designed as a support and having a first side (3a), which faces toward the crank drive and which contains the oil, and a second side (3b), which is situated opposite the first side,
**characterized in that** the second side (3b) is designed as a hollow body and **in that** a stiffening plate (4) is attached to the hollow body so as to form a continuous free space which extends over the entire length of the oil sump (1).

2. Oil sump according to Claim 1,
**characterized in that** the stiffening plate (4) is attached at the lower ends of a U-shaped free space.

3. Oil sump according to Claim 1 or 2,
**characterized in that** the stiffening plate (4) which is connected to the hollow body has an arrangement of ribs (5).

4. Oil sump according to one of the preceding claims, **characterized in that** the stiffening plate (4) is elongated beyond at least one of the opposite end sides (9a, 9b) of the oil sump (1).

5. Oil sump according to one of the preceding claims, **characterized in that** a seal (6) is attached between the oil sump (1) and the crankcase at least in a partial section.

6. Oil sump according to one of the preceding claims, **characterized in that** an encircling chamfer (7) is formed on the sealing surface between the oil sump (1) and the crankcase.

7. Oil sump according to one of the preceding claims, **characterized in that** the oil sump (1) has transverse ribs (8) in the region of the flange surface (2).

8. Oil sump according to Claim 7,
**characterized in that** the transverse ribs (8) are integrally cast with the oil sump (1).

9. Oil sump according to one of the preceding claims,
**characterized in that** the opposite end sides (9a, 9b) of the oil sump (1) have screw-on surfaces (10a, 10b, 10c, 10d).

10. Oil sump according to Claim 9,
**characterized in that** the screw-on surfaces (10a, 10b, 10c, 10d) project laterally beyond the longitudinal sides (11a, 11b) which adjoin the end sides (9a, 9b).

11. Oil sump according to Claim 10,
**characterized in that** the screw-on surfaces (10a, 10b, 10c, 10d) are supported with respect to the longitudinal sides (11a, 11b) by means of ribs (12).

12. Oil sump according to one of the preceding claims, **characterized in that** the oil sump (1) is cast from an iron material.

13. Oil sump according to one of the preceding claims, **characterized in that** an oil intake line (13) is integrally cast into the oil sump (1).

## Revendications

1. Carter d'huile pour un moteur à combustion interne doté d'un mécanisme d'embiellage et d'un carter de vilebrequin, le carter d'huile (1) étant vissé à une surface de bride (2) circonférentielle en intégrant une surface d'étanchéité circonférentielle au niveau du carter de vilebrequin du moteur à combustion interne, le carter d'huile (1) prenant la forme d'un support qui comporte un premier côté (3a) contenant l'huile et orienté vers le mécanisme d'embiellage et un second côté (3b) opposé au premier côté, **caractérisé en ce que** le côté (3b) prend la forme d'un corps creux et **en ce qu'**une plaque de renfort (4) est disposée au niveau du corps creux en formant un espace libre traversant s'étendant sur l'ensemble de la longueur du carter d'huile (1).

2. Carter d'huile selon la revendication 1, **caractérisé en ce que** la plaque de renfort (4) est disposée au niveau de l'extrémité inférieure d'un espace libre en U.

3. Carter d'huile selon la revendication 1 ou 2, **caractérisé en ce que** la plaque de renfort (4) reliée au corps creux comporte un nervurage (5).

4. Carter d'huile selon l'une quelconque des revendications précédentes, **caractérisé en ce que** la plaque de renfort (4) se prolonge vers l'extérieur sur au moins un des côtés avant (9a, 9b) opposés du carter d'huile (1).

5. Carter d'huile selon l'une quelconque des revendications précédentes, **caractérisé en ce qu'**un joint (6) est disposé au moins dans une partie de section entre le carter d'huile (1) et le carter de vilebrequin.

6. Carter d'huile selon l'une quelconque des revendications précédentes, **caractérisé en ce qu'**un chanfrein (7) circonférentiel est disposé au niveau de la surface d'étanchéité, entre le carter d'huile (1) et le carter de vilebrequin.

7. Carter d'huile selon l'une quelconque des revendications précédentes, **caractérisé en ce que** le carter d'huile (1) comporte des nervures transversales (8) dans la zone de la surface de bride (2).

8. Carter d'huile selon la revendication 7, **caractérisé en ce que** les nervures transversales (8) sont coulées d'un seul tenant avec le carter d'huile (1).

9. Carter d'huile selon l'une quelconque des revendications précédentes, **caractérisé en ce que** les côtés avant (9a, 9b) opposés du carter d'huile (1) comportent des surfaces d'applique (10a, 10b, 10c, 10d).

10. Carter d'huile selon la revendication 9, **caractérisé en ce que** les surfaces d'applique (10a, 10b, 10c, 10d) ressortent en côté au-delà des côtés longitudinaux (11a, 11b) attenants aux côtés avant (9a, 9b).

11. Carter d'huile selon la revendication 10, **caractérisé en ce que** les surfaces d'applique (10a, 10b, 10c, 10d) sont butées contre les côtés longitudinaux (11a, 11b) par l'intermédiaire des nervures (12).

12. Carter d'huile selon l'une quelconque des revendications précédentes, **caractérisé en ce que** le carter d'huile (1) est coulé à partir d'un produit ferreux.

13. Carter d'huile selon l'une quelconque des revendications précédentes, **caractérisé en ce qu'**une conduite d'aspiration d'huile (13) est coulée dans le carter d'huile (1).
